# EUROPÄISCHE PATENTSCHRIFT

(11) **EP 3 464 155 B1**
(45) Veröffentlichungstag und Bekanntmachung des Hinweises auf die Patenterteilung: **18.11.2020**
(21) Anmeldenummer: 17721959.9
(22) Anmeldetag: 09.05.2017
(51) Int. Cl.: B66C 23/76

(54) **HILFSRAHMEN FÜR EINEN SCHIENENKRAN**
SUB-FRAME FOR A RAIL CRANE
CHÂSSIS AUXILIAIRE POUR GRUE DE TRANSPORT DE RAILS

(30) Priorität: 03.06.2016 DE 202016003527 U
(43) Veröffentlichungstag der Anmeldung: 10.04.2019
(73) Patentinhaber: Robel Bahnbaumaschinen GmbH, 83395 Freilassing (DE)
(72) Erfinder: TRAINTINGER, Bernhard, 5102 Anthering (AT); MAIER, Michael, 83413 Fridolfing (DE)
(86) Internationale Anmeldenummer: PCT/EP2017/000564
(87) Internationale Veröffentlichungsnummer: WO 2017/207085

(56) Entgegenhaltungen:
- DE-A1-102013 014 686
- GB-A- 187 858
- GB-A- 1 201 398
- GB-A- 2 351 708

## Beschreibung

Die Erfindung betrifft einen Hilfsrahmen zum Befestigen eines für den Transport von Schienen ausgebildeten Schienenladekrans und zum Positionieren auf der Ladefläche eines Transportwagons, mit einer Masseausgleichsplatte und einer Kranmontageplatte zur Befestigung des Schienenadekrans, wobei der Hilfsrahmen zwei parallel zueinander verlaufende Längsholme sowie zwei in einer Rahmenebene normal zu diesen verlaufende Querholme umfasst, die einen Hauptrahmen bilden, der durch einen parallel zu den Querholmen verlaufenden, zwischen diesen angeordneten Mittelträger in einen ersten und in einen zweiten Rahmenabschnitt unterteilt ist.

Aus dem Stand der Technik sind bereits Schienenladekräne für den Transport von Schienen bekannt. Verschiedene Wagons sind dafür vorgesehen einen Schienenladekran auf einer auf einem Grundrahmen befestigten Ladeplattform aufzunehmen. Konkret ist hier der Schienenladekran fest an einer Position seitlich auf der Ladeplattform des Wagons verankert und die Schienen können bauartbedingt immer nur auf einer Seite des Gleises be- und entladen werden. Aus GB 1 201 398 ist ein schienenverfahrbares Kranfahrzeug bekannt. An dessen auf Schienenfahrwerken am Gleis abgestützten Fahrzeugrahmen sind ein mit einem Gegengewicht ausgestatteter Kran sowie ein zusätzliches Ausgleichsgewicht angeordnet. Sowohl der Kran als auch das Ausgleichsgewicht sind um eine vertikale Achse drehbar ausgebildet, wobei die Bewegungen von Kran und Ausgleichsgewicht synchronisiert werden, um das Fahrzeug stets im stabilen Gleichgewicht zu halten.

Die Aufgabe der vorliegenden Erfindung liegt nun in der Schaffung eines Schienenladekrans der eingangs genannten Art, mit dem eine bessere Anpassung des Schienenkrans an unterschiedliche Baustellenbedingungen möglich ist.

Diese Aufgabe wird erfindungsgemäß mit einem Hilfsrahmen der gattungsgemäßen Art durch die im Kennzeichen des Hauptanspruches angeführten Merkmale gelöst.

Vorteil dieser Lösung ist die Steigerung des Komforts und der Flexibilität beim Arbeiten. Die Position des Schienenkrans kann an die Bedingungen des Einsatzortes angepasst werden. Dies ermöglicht ein beidseitiges Verladen der Schienen und einen zentralen Masseausgleich des Wagons durch eine Masseausgleichsplatte.

Weiters ist es auch möglich den Hilfsrahmen an verschiedenen Positionen in Längsrichtung des Transportwagons zu positionieren. Hierdurch kann der Bediener den Kran im Arbeitseinsatz noch flexibler an die räumlichen Gegebenheiten anpassen.

Weitere Vorteile der Erfindung ergeben sich aus den Unteransprüchen und der Zeichnungsbeschreibung.

Im Folgenden wird die Erfindung anhand eines in der Zeichnung dargestellten Ausführungsbeispieles näher beschrieben. Es zeigen:
Fig. 1 eine schematische Seitenansicht eines erfindungsgemäßen mit einem Schienenkran ausgestatteten, und auf einem Transportwagon für Schienen positionierten Hilfsrahmen,
Fig. 2 eine Draufsicht des Hilfsrahmens

Ein anhand von Schienenfahrwerken 1 auf einem Gleis 2 verfahrbarer Transportwagon 3 weist einen Wagenrahmen 4 mit einer Ladefläche 5 auf. Diese dient zur Aufnahme eines Hilfsrahmens 6 mit einem darauf befindlichen, für den Transport von Schienen 7 ausgebildeten Schienenladekran 8. Der Hilfsrahmen 6 wird über lösbare Klemmvorrichtungen 9 an Längsseiten des Wagenrahmens 4 mit dem Transportwagon 3 verbunden. Je nach Wagon 3 müssen verschiedene Klemmvorrichtungen 9 angebracht werden.

Wie in Fig. 2 ersichtlich, besteht der Hilfsrahmen 6 aus einem Hauptrahmen 10, der sich im Wesentlichen aus zwei parallel zueinander verlaufenden Längsholmen 11 sowie zwei in einer Rahmenebene 12 normal zu diesen verlaufenden Querholmen 13 zusammensetzt und sich durch einen parallel zu den Querholmen 13 verlaufenden, zwischen diesen angeordneten Mittelträger 14 in einen ersten Rahmenabschnitt 15 und einen zweiten Rahmenabschnitt 16 unterteilt. Weiters sind eine Masseausgleichsplatte 17 und eine Kranmontageplatte 18 verschiebbar im Hilfsrahmen 6 gelagert angeordnet.

Im ersten Rahmenabschnitt 15 befindet sich die in einer normal zu den Längsholmen 11 verlaufenden Querrichtung 19 verschiebbare Masseausgleichsplatte 17. Diese ist auf zwei parallel zueinander verlaufenden, mit einem Querholm 13 und einem gegenüberliegenden Abschnitt des Mittelträgers 14 verbundenen Führungen 20 verschiebbar gelagert. Die Masseausgleichsplatte 17 ist für die Verschiebung mit einem Antrieb 21 ausgestattet. Dieser ist in Fig. 2 beispielhaft als Spindelantrieb 21 ausgeführt.

Im zweiten Rahmenabschnitt 16 befindet sich die in einer normal zu den Querholmen 13 verlaufenden Längsrichtung 22 verschiebbare Kranmontageplatte 18. Diese ist auf zwei parallel zueinander verlaufenden, jeweils mit einem Längsholm 11 verbundenen Führungen 20 verschiebbar gelagert. Auf der Kranmontageplatte 18 befinden sich zwei parallel zueinander sowie parallel zu den Führungen 20 verlaufende Kranführungen 23. Weiteres ist die Kranmontageplatte 18 mit einem Verschiebeantrieb 24 ausgestattet.

Die Antriebe der Masseausgleichsplatte 17 und der Kranmontageplatte 18 sind so miteinander gekoppelt, dass sie eine korrelierende Bewegung der Platten und einen zentralen Gewichtsausgleich des Hilfsrahmens 6 bewirken.

Um den Schienenladekran 8 noch flexibler einsetzen zu können ist dieser relativ gegenüber der Kranmontageplatte 18 parallel zu den Querholmen 13 verschiebbar ausgeführt.

## Patentansprüche

1. Hilfsrahmen (6) zum Befestigen eines für den Transport von Schienen ausgebildeten Schienenladekrans (8) und zum Positionieren auf der Ladefläche (5) eines Transportwagons (3), mit einer Masseausgleichsplatte (17) und einer Kranmontageplatte (18) zur Befestigung des Schienenladekrans (8), wobei der Hilfsrahmen (6) zwei parallel zueinander verlaufende Längsholme (11) sowie zwei in einer Rahmenebene (12) normal zu diesen verlaufende Querholme (13) umfasst, die einen Hauptrahmen (10) bilden, der durch einen parallel zu den Querholmen (13) verlaufenden, zwischen diesen angeordneten Mittelträger (14) in einen ersten und in einen zweiten Rahmenabschnitt (15,16) unterteilt ist, **dadurch gekennzeichnet, dass** jedem Rahmenabschnitt (15,16) Führungen (20) zur verschiebbaren Lagerung der Masseausgleichsplatte (17) einerseits und der zur Befestigung des Schienenladekrans (8) vorgesehenen Kranmontageplatte (18) andererseits zugeordnet sind.

2. Hilfsrahmen nach Anspruch 1, **dadurch gekennzeichnet, dass** der erste Rahmenabschnitt (15) zwei parallel zueinander-verlaufende, mit dem Querholm (13) und einem gegenüberliegenden Abschnitt des Mittelträgers (14) verbundene Führungen (20) zur verschiebbaren Lagerung der Masseausgleichsplatte (17) in einer normal zu den Längsholmen (11) verlaufenden Querrichtung (19) aufweist.

3. Hilfsrahmen nach Anspruch 1 oder 2, **dadurch gekennzeichnet, dass** der zweite Rahmenabschnitt (16) zwei parallel zueinander verlaufende, jeweils mit einem Längsholm (11) verbundene Führungen (20) zur verschiebbaren Lagerung der Kranmontageplatte (18) in einer normal zu den Querholmen (13) verlaufenden Längsrichtung (22) aufweist.

4. Hilfsrahmen nach Anspruch 1 bis 3, **dadurch gekennzeichnet, dass** die Kranmontageplatte (18) zwei parallel zueinander sowie parallel zu den Führungen (20) verlaufende Kranführungen (23) aufweist.

5. Hilfsrahmen nach Anspruch 1 bis 4, **dadurch gekennzeichnet, dass** der erste Rahmenabschnitt (15) einen vorzugsweise als Spindelantrieb ausgeführten Antrieb (21) für die Verschiebung der Masseausgleichsplatte (17) aufweist.

6. Hilfsrahmen nach Anspruch 1 bis 5, **dadurch gekennzeichnet, dass** der zweite Rahmenabschnitt (16) einen Verschiebeantrieb (24) für die Verschiebung der Kranmontageplatte (18) aufweist.

7. Hilfsrahmen nach Anspruch 5, **dadurch gekennzeichnet, dass** eine Koppelung des Spindelantriebes (21) und des Verschiebeantriebes (24) für eine korrelierende Bewegung der Masseausgleichsplatte (17) und der Kranmontageplatte (18) vorgesehen ist.

8. Hilfsrahmen nach den Ansprüchen 1 bis 7, **dadurch gekennzeichnet, dass** Klemmvorrichtungen (9) für eine lösbare Verbindung mit einer Ladefläche eines Wagons (3) vorgesehen sind.

9. Hilfsrahmen nach den Ansprüchen 1 bis 8, **dadurch gekennzeichnet, dass** der Schienenladekran (8) relativ gegenüber der Kranmontageplatte (18) verstellbar ausgebildet ist.

## Claims

1. A subframe (6) for fastening a rail crane (8) designed for the transport of rails and for positioning on a loading surface (5) of a transport wagon (3) with a mass compensation plate (17) and a crane mounting plate (18) for fastening the loading crane (8), wherein the subframe (6) incorporates two longitudinal beams (11) extending parallel to one another and two transverse beams (13) extending perpendicularly to the former in a frame plane (12) form a main frame (10) which is subdivided into a first and a second frame section (15, 16) by a central beam (14) extending parallel to the transverse beams (13) and arranged between the same, **characterized in that** associated with each frame section (15, 16) are guides (20) for displaceable support of the mass compensation plate (17) on the one hand and the crane mounting plate (18) provided for fastening the loading crane (8) on the other hand.

2. A subframe according to claim 1, **characterized in that** the first frame section (15) comprises two guides (20), extending parallel to one another and connected to the transverse beam (13) and to an oppositely positioned section of the central beam (14), for displaceable support of the mass compensation plate (17) in a transverse direction (19) extending perpendicularly to the longitudinal beams (11).

3. A subframe according to claim 1 or 2, **characterized in that** the second frame section (16) comprises two guides (20), extending parallel to one another and each connected to a longitudinal beam (11), for displaceable support of the crane mounting plate (18) in longitudinal direction (22) extending perpendicularly to the transverse beams (13).

4. A subframe according to claim 1 to 3, **characterized in that** crane mounting plate (18) has two crane guides (23) extending parallel to one another as well as parallel to the guides (20).

5. A subframe according to claim 1 to 4, **characterized in that** the first frame section (15) has a drive (21), preferably designed as a spindle drive, for the displacement of the mass compensation plate (17).

6. A subframe according to claim 1 to 5, **characterized in that** the second frame section (16) has a displacement drive (24) for the displacement of the crane mounting plate (18).

7. A subframe according to claim 5, **characterized in that** a coupling of the spindle drive (21) and the displacement drive (24) is provided for a correlating motion of the mass compensation plate (17) and the crane mounting plate (18).

8. A subframe according to claims 1 to 7, **characterized in that** clamping devices (9) are provided for detachable connection to a loading surface of a wagon (3).

9. A subframe according to claims 1 to 8, **characterized in that** the rail loading crane (8) is designed to be adjustable relative to the crane mounting plate (18).

## Revendications

1. Châssis auxiliaire (6) pour la fixation d'une grue de chargement de rails (8) réalisée pour le transport de rails et pour le positionnement sur la surface de chargement (5) d'un wagon de transport (3), avec une plaque de compensation de masse (17) et une plaque de montage de grue (18) pour la fixation de la grue de chargement de rails (8), dans lequel le châssis auxiliaire (6) comprend deux longerons (11) s'étendant parallèlement l'un à l'autre ainsi que deux traverses (13) s'étendant perpendiculairement à ceux-ci dans un plan de châssis (12) qui forment un châssis principal (10) qui est divisé par un support central (14) s'étendant parallèlement aux traverses (13), disposé entre celles-ci en une première et en une seconde section de châssis (15, 16), **caractérisé en ce que**
des guides (20) pour le logement coulissant de la plaque de compensation de masse (17) d'un côté et de la plaque de montage de grue (18) prévue pour la fixation de la grue de chargement de rails (8) de l'autre côté sont associés à chaque section de châssis (15, 16).

2. Châssis auxiliaire selon la revendication 1, **caractérisé en ce que** la première section de châssis (15) présente deux guides (20) s'étendant parallèlement l'un à l'autre, connectés à la traverse (13) et à une section opposée du support central (14) pour le logement coulissant de la plaque de compensation de masse (17) dans une direction transversale (19) s'étendant perpendiculairement aux longerons (11).

3. Châssis auxiliaire selon la revendication 1 ou 2, **caractérisé en ce que** la seconde section de châssis (16) présente deux guides (20) s'étendant parallèlement l'un à l'autre, connectés chacun à un longeron (11) pour le logement coulissant de la plaque de montage de grue (18) dans une direction longitudinale (22) s'étendant perpendiculairement aux traverses (13).

4. Châssis auxiliaire selon les revendications 1 à 3, **caractérisé en ce que** la plaque de montage de grue (18) présente deux guides de grue (23) s'étendant parallèlement l'un à l'autre ainsi que parallèlement aux guides (20).

5. Châssis auxiliaire selon les revendications 1 à 4, **caractérisé en ce que** la première section de châssis (15) présente un entraînement (21) réalisé de préférence en tant qu'entraînement à broche pour le coulissement de la plaque de compensation de masse (17).

6. Châssis auxiliaire selon les revendications 1 à 5, **caractérisé en ce que** la seconde section de châssis (16) présente un entraînement coulissant (24) pour le coulissement de la plaque de montage de grue (18).

7. Châssis auxiliaire selon la revendication 5, **caractérisé en ce qu'**un accouplement de l'entraînement à broche (21) et de l'entraînement coulissant (24) est prévu pour un mouvement en corrélation de la plaque de compensation de masse (17) et de la plaque de montage de grue (18).

8. Châssis auxiliaire selon les revendications 1 à 7, **caractérisé en ce que** des dispositifs de serrage (9) pour une connexion amovible à une surface de chargement d'un wagon (3) sont prévus.

9. Châssis auxiliaire selon les revendications 1 à 8, **caractérisé en ce que** la grue de chargement de rails (8) est réalisée de manière à pouvoir être déplacée relativement par rapport à la plaque de montage de grue (18).
